# EUROPÄISCHE PATENTSCHRIFT

(11) **EP 3 290 795 B1**
(45) Veröffentlichungstag und Bekanntmachung des Hinweises auf die Patenterteilung: **17.07.2019**
(21) Anmeldenummer: 16187136.3
(22) Anmeldetag: 02.09.2016
(51) Int. Cl.: F23M 3/12, F23M 5/04, F23B 30/00, F23B 50/02

(54) **HEIZKESSEL**
BOILER
CHAUDIÈRE

(43) Veröffentlichungstag der Anmeldung: 07.03.2018
(73) Patentinhaber: Fröling Heizkessel- und Behälterbau, Gesellschaft m.b.H, 4710 Grieskirchen (AT)
(72) Erfinder: HUTTERER, Ernst, 4710 Grieskirchen (AT)
(74) Vertreter: Jell, Friedrich

(56) Entgegenhaltungen:
- EP-A2- 1 300 631
- EP-A2- 2 314 947
- DE-A1- 3 737 661
- FR-A- 768 790

## Beschreibung

Die Erfindung betrifft einen Heizkessel mit einem Kesselgehäuse , mit einer im Kesselgehäuse vorgesehenen Brennkammer, die einen Brennkammerdeckel mit einem Rauchgaszutritt, einen dem Rauchgaszutritt gegenüberliegenden Brennkammerboden und zwei an den Brennkammerdeckel anschließende und einander gegenüberliegende Brennkammerseitenwände aufweist, welche einander in Richtung des Brennkammerbodens v-förmig zulaufend angeordnet sind und jeweils mindestens einen Seitenwandstein, insbesondere Schamottestein, aufweisen, und mit mindestens einer am Kesselgehäusebefestigten Abstützung, die ein erstes und zweites Auflager aufweist, welche jeweils mindestens eine Auflagefläche ausbilden, auf welche Auflageflächen die Seitenwandsteine der Brennkammerseitenwände (9 und 10) aufliegen.

Um eine v-förmige Brennkammer in einem Heizkessel zu realisieren, ist es aus dem Stand der Technik bekannt (EP2314947A2), eine am Kesselgehäuse befestigte Abstützung vorzusehen, auf welcher die aus Schamotte bestehenden Seitenwandsteine der Brennkammerseitenwände aufsitzen. Diese Abstützung wird von zwei an der Kesselseitenwand befestigten Auflagern ausgebildet, welche über dem Brennkammerboden eine horizontale Auflagefläche für die Seitenwandsteine der Brennkammerseitenwände, auf denen Seitenwandsteine aufliegen, ausbilden. Nachteilig haben dabei diese als Winkel ausgeführten Auflager nicht nur das Gewicht der Seitenwandsteine, sondern auch jenes des Brennkammerdeckels, welcher auf den Seitenwandsteinen aufsitzt und zusätzlich durch das abzubrennende Stückgut gewichtsbelastet sein kann, abzutragen. Aufgrund der dadurch entstehenden vergleichsweise hohen Gewichtsbelastung der Seitenwandsteine - und damit auch der Abstützung - bedarf es eines vergleichsweise hohen konstruktiven Aufwands am Heizkessel.

Außerdem kann eine derart ausgebildete Brennkammer eine freie Wärmedehnung der Seitenwandsteine durch Heizbelastung nicht sicherstellen, womit die Lebensdauer der Brennkammer und damit die Standfestigkeit des Heizkessels vermindert werden. Hinzu kommt, dass es bei einem Tausch abgebrannter Seitenwandsteine eines vollständigen Auseinandernehmens der Brennkammer bedarf, was wiederum den Wartungsaufwand solche eines Heizkessels erheblich erhöht.

Die Erfindung hat sich daher die Aufgabe gestellt, ausgehend vom eingangs geschilderten Stand der Technik, einen Heizkessel mit einer v-förmigen Brennkammer konstruktiv derart zu auszubilden, dass sowohl dessen Standfestigkeit, als auch dessen Wartungsfreundlichkeit verbessert werden.

Die Erfindung löst die gestellte Aufgabe dadurch, dass die Abstützung ein drittes Auflager aufweist, auf dem der Brennkammerdeckel aufliegt, und dass die Auflageflächen des ersten und zweiten Auflagers, auf denen die Seitenwandsteine lose aufliegen, schräg verlaufen.

Weist die Abstützung ein drittes Auflager auf, auf dem der Brennkammerdeckel aufliegt, können damit die Seitenwandsteine vom Brennkammerdeckel und auch von dem darauf lastenden Stückgut gewichtsentlastet werden. Dies kann nicht nur Vorteile in Hinblick auf die mögliche Ausbildung der Seitenwandsteine bringen, sondern auch die Konstruktion der Abstützung der Brennkammer vereinfachen. Zudem kann es damit möglich werden, die Wärmedehnung der Seitenwandsteine erleichtert zuzulassen, da diese zumindest von anderen Teilen der Brennkammer gewichtsentlastet sind. Im Zuge dessen wird kann auch die Beständigkeit der Brennkammer verbessert werden. Vor allem aber in Kombination mit dem Merkmal, dass die Auflageflächen des ersten und zweiten Auflagers, auf denen die Seitenwandsteine lose aufliegen, schräg verlaufen, können sich diese Vorteile besonders entfalten. Durch dieses schräge und unter Gewichtseigenbelastung lose Aufliegen der Seitenwandsteine können nämlich beispielsweise innere Spannungen durch thermische Belastungen deutlich reduziert werden. Die erfindungsgemäße Brennkammer mit in Richtung des Brennkammerbodens einander v-förmig zulaufenden Brennkammerseitenwänden kann sohin durch die schrägen Auflageflächen nicht nur beständig, sondern durch das lose Aufliegen der Seitenwandsteine auch besonders wartungsfreundlich ausgebildet sein - etwa in jenem Fall, dass abgebrannte Seitenwandsteine auszuwechseln sind, beispielsweise über eine Brennkammertür am Heizkessel. Die erfindungsgemäße, konstruktive Änderung der Abstützung der Brennkammer kann sohin zu einem konstruktiv einfachen und auch besonders standfesten - aber auch zu einem vergleichsweise einfach zu wartenden - Heizkessel führen.

Langlebigkeit und Wartungsfreundlichkeit der Seitenwandsteine können weiter erhöht werden, wenn die Abstützung ein viertes und fünftes Auflager mit schrägen Auflageflächen aufweist, wobei die Seitenwandsteine der gegenüberliegenden Brennkammerseitenwände mit ihren unteren Steinenden auf der schrägen Auflagefläche des ersten oder zweiten Auflagers und mit deren oberen Steinenden auf der schrägen Auflagefläche des vierten oder fünften Auflagers lose aufliegen. Zudem kann solch eine Abstützung der Seitenwandsteine für eine besonders genaue Positionierung der Seitenwandsteine sorgen, was zur Verbesserung von Standfestigkeit und Funktion der Brennkammer beitragen kann.

Sitzen die Seitenwandsteine auf dem Kesselgehäuse auf, kann eine standfeste und sichere Lagerfixierung der Seitenwandsteine erreicht werden, ohne dass es einer Befestigung der Seitenwandsteine bedarf. Dies kann die Wartungsfreundlichkeit des Heizkessels weiter verbessern.

Der Heizkessel kann konstruktiv weiter vereinfacht werden, indem die Abstützung mindestens eine erste Profilschiene mit wenigstens einem schrägen Profilschenkel aufweist, der die schräge Auflagefläche des ersten oder zweiten Auflagers ausbildet. Zudem kann eine erste Profilschiene eine standfeste Verbindung der Abstützung mit dem Kesselgehäuse sicherstellen.

Weist die erste Profilschiene zwei aufeinander v-förmig zulaufende Profilschenkel auf, welche die Auflageflächen des ersten oder zweiten Auflagers ausbilden, kann auf konstruktive einfache Weise eine Lagerstelle für die aufeinander zulaufenden Seitenwandsteine geschaffen werden. Zudem kann solch eine Schiene zur genauen und einfachen relativen Positionierung der Seitenwandsteine zueinander beitragen, was unter anderem eine exakt konstruierte Brennkammer für einen reproduzierbar herstellbaren Heizkessel sicherstellen kann.

Die Positionierung der Seitenwandsteine und damit die Konstruktionsgenauigkeit der Brennkammer können weiter erhöht werden, wenn die erste Profilschiene einen horizontalen Steg aufweist, an dem die Seitenwandsteine der einander gegenüberliegenden Brennkammerseitenwände aufsitzen. Des Weiteren kann diese zusätzliche horizontale Auflage dafür sorgen, dass ein eventuelles Spaltmaß am oberen Ende der Seitenwandsteine aufgrund ihrer Wärmelängsdehnung sicher reduziert wird. Auf diese Weise können ein besonders gasdichter Anschluss der Seitenwandsteine in der Brennkammer sichergestellt und auch den Wirkungsgrad des Heizkessels erhöht werden.

Die Abstützung kann konstruktiv vereinfacht werden, wenn die Abstützung eine zweite und eine dritte Profilschiene aufweist, die je eine schräge Auflagefläche des vierten oder fünften Auflagers und je eine Auflagefläche des dritten Auflagers ausbilden. Zudem kann damit eine genaue Relativpositionierung der Seitenwandsteine gegenüber dem Brennkammerdeckel sichergestellt werden, was an der Brennkammer eine hohe Maßgenauigkeit gewährleisten kann.

Der Brennkammerboden kann auch von den Seitenwandsteinen ausgebildet werden, indem die Seitenwandsteine der einander gegenüberliegenden Brennkammerseitenwände am Scheitel deren v-förmigen Verlaufs aneinander angrenzen und dort den Brennkammerboden ausbilden. Derart ist es möglich, die Herstellung der Brennkammer erblich vereinfachen und zudem einen konstruktiv einfachen Heizkessel zur Verfügung zu stellen.

Der Konstruktionsaufbau der Brennkammer kann weiter vereinfacht werden, wenn die Brennkammer eine Brennkammerrückwand mit mindestens einem Rückwandstein, insbesondere Schamottestein, aufweist, der an die Seitenwandsteine angrenzt und dort die Brennkammer abschließt, und dass die Brennkammer einen Saugzuganschluss an der, der Brennkammerrückwand gegenüberliegenden Brennkammervorderseite aufweist.

Wird solch ein Saugzuganschluss abschnittsweise von den gegenüberliegenden Brennkammerseitenwänden begrenzt, kann damit der Konstruktionsaufwand am Heizkessel weiter vermindert werden.

Besonders vorteilhafte Strömungsverhältnisse für das Rauchgas in der Brennkammer können ermöglicht werden, wenn der Saugzuganschluss dreieckförmig verlaufend ausgebildet ist.

Die Wartung des Heizkessels kann erheblich vereinfacht werden, wenn Heizkessel einen mit einer Brennkammertür verschließbaren Zugang zur Brennkammer aufweist, der zum Austauschen der Seitenwandsteine ausgebildet ist. Über diesen Zugang können beispielsweise abgebrannte Seitenwandsteine einfach entnommen und durch neue Seitenwandsteine ersetzt werden. Dies kann zudem durch die lose Lagerung der Seitenwandsteine besonders handhabungsfreundlich sein.

In den Figuren ist beispielsweise der Erfindungsgegenstand anhand einer Ausführungsvariante näher dargestellt. Es zeigen
Fig. 1 eine Frontansicht auf einen erfindungsgemäßen Heizkessel in geschnittener Darstellung,
Fig. 2a und 2b vergrößerte Detailansichten der Fig.1 und
Fig. 3 eine aufgerissene Seitenansicht des nach Fig. 1 dargestellten Heizkessels.
Gemäß den Figuren 1, 2a, 2b und 3 wird beispielsweise ein Heizkessel 1, nämlich ein Holzvergaser, gezeigt, welcher in seinem Kesselgehäuse 2 einen Füllraum 3 zum Beschicken des Heizkessels 1 mit stückigem Festbrennstoff 4 aufnimmt - was anhand eines angedeuteten Scheitholzes in Fig. 1 dargestellt ist. Unterhalb des Füllraums 3 ist eine Brennkammer 5 angeordnet, die über einen im Brennkammerdeckel 6 der Brennkammer 5 vorgesehenen Rauchgaszutritt 7, der von einem nicht näher dargestellten Rost abgedeckt ist, mit dem Füllraum 3 verbunden ist, das Rauchgas 7.1 zu verbrennen und/oder nachzuverbrennen. Die Brennkammer 5 weist außerdem einen Brennkammerboden 8 und zwei einander gegenüberliegende Brennkammerseitenwände 9, 10 auf, die von im Ausführungsbeispiel quaderförmigen Seitenwandsteinen 9.1, 10.1 aus Schamotte ausgekleidet werden.

Wie insbesondere der Fig. 1 zu entnehmen, sind die Brennkammerseitenwände 9, 10 in Richtung des Brennkammerbodens 8 einander v-förmig verlaufend ausgebildet, was im Querschnitt unterhalb des Füllraums 3 eine v-förmige Brennkammer 5 ergibt.

Die Brennkammer 5 ist über eine Abstützung 11 mit dem Kesselgehäuse 2 verbunden. Hierzu weist die Abstützung 11 ein erstens Auflager 12 und zweites Auflager 13 auf, welche jeweils Auflageflächen 12.1 und 13.1 ausbilden, auf denen die Seitenwandsteine 9.1, 10.1 der einander gegenüberliegenden Brennkammerseitenwände 9, 10 aufliegen.

Erfindungsgemäß verlaufen die Auflageflächen 12.1 und 13.1 des ersten und zweiten Auflagers 12, 13 schräg - also zur Horizontalen und Vertikalen geneigt. Auf diesen schrägen Auflageflächen 12.1 und 13.1 liegen die Seitenwandsteine 9.1, 10.1 lose auf und gewichtsbelasten die Auflageflächen 12.1 und 13.1, insbesondere in der Fig. 2b zu erkennen. Durch dieses lose Aufliegen kann auch bei wechselnden Wärmebelastungen eine ausreichende Wärmedehnung der Seitenwandsteine 9.1, 10.1 zugelassen werden, womit diese Seitenwandsteine 9.1, 10.1 spannungsarm gehalten werden, was wiederum zu einer standfesten und beständigen Brennkammer 5 führt. Zudem zeigt die Abstützung 11 ein drittes Auflager 14 mit einer horizontalen Auflagefläche 14.1, auf welcher der Brennkammerdeckel 6 aufliegt. Dies stellt die Seitenwandsteine 9.1, 10.1 gegenüber dem Gewicht des Brennkammerdeckels 6 frei, was eine weitere Spannungsentlastung der Seitenwandsteine 9.1, 10.1 dar- und damit deren Beständigkeit sicherstellt. Zumal dann die Seitenwandsteine 9.1, 10.1 nur aufgrund deren Eigengewichts auf den schrägen Auflageflächen 12.1 und 13.1 lose an bzw. damit aufliegen müssen. Die erfindungsgemäße Abstützung 11 der Brennkammer 5 führt daher zu einer erhöhten Standfestigkeit und verbesserten Wartungsfreundlichkeit des Heizkessels 1.

In der Fig. 1 ist zudem erkennbar, dass die Abstützung 11 ein viertes Auflager 15 und fünftes Auflager 16 je mit schrägen Auflageflächen 15.1, 16.1 aufweist. Diese zusätzlichen Auflager 15, 16 bilden jeweils eine obere lose Lagerung für je einen Seitenwandstein 9.1, 10.1 aus. Damit können die Seitenwandsteine 9.1, 10.1 bei thermischer Expansion und Kontraktion besonders spannungsfrei gehalten werden, da durch das lose Aufliegen der oberen Steinenden 17, 18 der Seitenwandsteine 9.1, 10.1 auf den schrägen Auflageflächen 15.1, 16.1 für eine ausreichende Bewegungsfreiheit gesorgt werden kann. Da außerdem die unteren Steinenden 19, 20 der Seitenwandsteine 9.1, 10.1 auf den schrägen Auflageflächen 12.1, 13.1 des ersten und zweiten Auflagers 12, 13 lose aufliegen, können die Seitenwandsteine 9.1, 10.1 handhabungsfreundlich ausgewechselt werden, was die Wartungsfreundlichkeit des Heizkessels 1 verbessert.

In Fig. 1 und Fig. 2b ist zu erkennen, dass die Abstützung 11 eine erste Profilschiene 30.1 mit zwei einander v-förmig zulaufenden Profilschenkeln 21, 22 aufweist. Diese schrägen Profilschenkel 21, 22 bilden die schrägen Auflageflächen 12.1, 13.1 des ersten Auflagers 12 und des zweiten Auflagers 13 aus. Die derartige erste Profilschiene 30.1 weist zudem einen horizontalen Steg 23 auf, an dem die beiden Seitenwandsteine 9.1, 10.1 der einander gegenüberliegenden Brennkammerseitenwände 9, 10 und damit auf dem Kesselgehäuse 2 aufsitzen. Dies erleichtert die Positionierung der Seitenwandsteine 9.1, 10.1. Die erste Profilschiene 30.1 ist mit Kesselboden 2.1 des Kesselgehäuses 2 fest verbunden, und zwar wie beispielsweise dargestellt über eine Schraubverbindung 25.

In Fig. 1 und Fig. 2a ist zu erkennen, dass die Abstützung 11 auch eine zweite Profilschiene 30.2 und eine dritte Profilschiene 30.3 aufweist. So bildet die zweite Profilschiene 30.2 sowohl eine schräge Auflagefläche 15.1 des vierten Auflagers 15 als auch eine horizontale Auflagefläche 14.1 des dritten Auflagers 14 aus. Die dritte Profilschiene 30.3 bildet sowohl eine schräge Auflagefläche 16.1 des fünften Auflagers 16 als auch eine Auflagefläche 14.1 des dritten Auflagers 14 aus. Damit ist eine besondere konstruktive Einfachheit erreicht und eine exakte Brennkammer 5 sichergestellt. Die zweite und dritte Profilschiene 30.2, 30.3 sind jeweils auf einer Kesselwand 2.1 der einander gegenüberliegenden Kesselwänden 2.2 des Kesselgehäuses 2 befestigt, beispielsweise mit den Kesselwänden 2.2 verschweißt.

Im Allgemeinen wird erwähnt, dass zur Befestigung der Profilschienen 30.1, 30.2, 30.3 andere (lösbare oder feste) Verbindungen vorstellbar sind.

Nach Fig. 2b ist zudem die gegenseitige Abstützung der Seitenwandsteine 9.1, 10.1 an den unteren Steinenden 19, 20 gezeigt. Dadurch grenzen die Seitenwandsteine 9.1, 10.1 der einander gegenüberliegenden Brennkammerseitenwände 9, 10 am Scheitel 24 des v-förmigen Verlaufs aneinander an und bilden dort den Brennkammerboden 8 aus. Eine konstruktiv besonders einfach ausgeführte Brennkammer 5 ist damit geschaffen.

Die Brennkammer 5 weist auch eine geschlossene Brennkammerrückwand 26 mit einem v-förmigen Rückwandstein 27 aus Schamotte auf. Der Rückwandstein 27 grenzt an die Seitenwandsteine 9.1, 10.1 an und schließt dort die Brennkammer 5 gasdicht ab.

Auf der Brennkammervorderseite 28, die der Brennkammerrückwand 26 gegenüberliegt, ist der dreieckförmig verlaufende Saugzuganschluss 29 vorgesehen - wie dieser in den Figuren 1 strichliert eingezeichnet ist. Der Saugzuganschluss 29 wird von den einander gegenüberliegenden Brennkammerseitenwänden 9, 10 und dem Brennkammerboden 8 begrenzt, wodurch eine besonders vorteilhafte Führung des Rauchgases 7.1 durch die Brennkammer 5 und in weiterer Folge an beiden Seiten der Brennkammer 5 zurück zum Wärmetauscher 31 ermöglicht wird.

Des Weiteren ist der Fig. 3 zu entnehmen, dass die Brennkammerseitenwand 9 mit drei nebeneinander vorgesehenen, quaderförmige Seitenwandsteinen 9.1, 9.2, 9.3 ausgekleidet ist. Die derartige Auskleidung besteht auch bei der Brennkammerseitenwand 10, was allerdings nicht dargestellt ist.

In den Figuren 1 bis 3 ist zudem zu entnehmen, dass ist dem Kesselgehäuse 2 bekanntermaßen eine Einhausung 32 zugeordnet bzw. weist diese auf, welche Einhausung 32 beispielsweise eine wärmedämmende Funktion hat.

Zudem weist, wie in Fig. 3 zu erkennen, der Heizkessel 1 eine offenbare Brennkammertür 33 auf, mit der ein Zugang 34 zur Brennkammer 5 verschlossen wird. Über diese Brennkammertür 33 ist die Brennkammer 5 beispielsweise für Reinigungszwecke zugänglich. Zudem ist der Zugang 34 in Form und Größe zum Austauschen der Seitenwandsteine 9.1, 9.2, 9.3 bzw. 10.1, 10.2, 10.3 ausgebildet. Dadurch können abgebrannte Seitenwandsteine 9.1, 9.2, 9.3 bzw. 10.1, 10.2, 10.3 einfach herausgezogen und durch neue Seitenwandsteine 9.1, 9.2, 9.3 bzw. 10.1, 10.2, 10.3 durch Einschieben dieser ersetzt werden, was durch die profilschienenförmigen Abstützungen 11 erheblich erleichtert wird. Hierzu wird im Allgemeinen erwähnt, dass die Profilschienen 30.1, 30.2, 30.2 mit deren Längsrichtungen vorzugsweise auf den Zugang 34 ausgerichtet sind.

## Patentansprüche

1. Heizkessel mit einem Kesselgehäuse (2), mit einer im Kesselgehäuse (2) vorgesehenen Brennkammer (5), die einen Brennkammerdeckel (6) mit einem Rauchgaszutritt (7), einen dem Rauchgaszutritt (7) gegenüberliegenden Brennkammerboden (8) und zwei an den Brennkammerdeckel (6) anschließende und einander gegenüberliegende Brennkammerseitenwände (9, 10) aufweist, welche einander in Richtung des Brennkammerbodens (8) v-förmig zulaufend angeordnet sind und jeweils mindestens einen Seitenwandstein (9.1, 10.1), insbesondere Schamottestein, aufweisen, und mit mindestens einer am Kesselgehäuse (2) befestigten Abstützung (11), die ein erstes (12) und zweites Auflager (13) aufweist, welche jeweils mindestens eine Auflagefläche (12.1, 13.1) ausbilden, auf welche Auflageflächen (12.1, 13.1) die Seitenwandsteine (9.1, 10.1) der Brennkammerseitenwände (9, 10) aufliegen, **dadurch gekennzeichnet, dass** die Abstützung (11) ein drittes Auflager (14) aufweist, auf dem der Brennkammerdeckel (6) aufliegt, und dass die Auflageflächen (12.1, 13.1) des ersten und zweiten Auflagers (12, 13), auf denen die Seitenwandsteine (9.1, 10.1) lose aufliegen, schräg verlaufen.

2. Heizkessel nach Anspruch 1, **dadurch gekennzeichnet, dass** die Abstützung (11) ein viertes (15) und fünftes Auflager (16) mit schrägen Auflageflächen (15.1, 16.1) aufweist, wobei die Seitenwandsteine (9.1, 10.1) der einander gegenüberliegenden Brennkammerseitenwände (9, 10) mit ihren unteren Steinenden (19, 20) auf der schrägen Auflagefläche (12.1, 13.1) des ersten oder zweiten Auflagers (12, 13) und mit ihren oberen Steinenden (17, 18) auf der schrägen Auflagefläche (15.1, 16.1) des vierten oder fünften Auflagers (15, 16) lose aufliegen.

3. Heizkessel nach Anspruch 1 oder 2, **dadurch gekennzeichnet, dass** die Seitenwandsteine (9.1, 10.1) auf dem Kesselgehäuse (2) aufsitzen.

4. Heizkessel nach Anspruch 1, 2 oder 3, **dadurch gekennzeichnet, dass** die Abstützung (11) mindestens eine erste Profilschiene (30.1) mit wenigstens einem schrägen Profilschenkel (21, 22) aufweist, der die schräge Auflagefläche (12.1, 13.1) des ersten oder zweiten Auflagers (12, 13) ausbildet.

5. Heizkessel nach Anspruch 4, **dadurch gekennzeichnet, dass** die erste Profilschiene (30.1) zwei einander v-förmig zulaufende Profilschenkel (21, 22) aufweist, welche die Auflageflächen (12.1, 13.1) des ersten oder zweiten Auflagers (12, 13) ausbilden.

6. Heizkessel nach Anspruch 4 oder 5, **dadurch gekennzeichnet, dass** die erste Profilschiene (30.1) einen horizontalen Steg (23) aufweist, an dem die Seitenwandsteine (9.1, 10.1) der einander gegenüberliegenden Brennkammerseitenwände (9, 10) aufsitzen.

7. Heizkessel nach einem der Ansprüche 2 bis 6, **dadurch gekennzeichnet, dass** die Abstützung (11) eine zweite und eine dritte Profilschiene (30.2, 30.3) aufweist, die je eine schräge Auflagefläche (15.1, 16.1) des vierten oder fünften Auflagers (15, 16) und je eine Auflagefläche (14.1) des dritten Auflagers (14) ausbilden.

8. Heizkessel nach einem der Ansprüche 1 bis 7, **dadurch gekennzeichnet, dass** die Seitenwandsteine (9.1, 10.1) der einander gegenüberliegenden Brennkammerseitenwände (9, 10) am Scheitel (24) deren v-förmigen Verlaufs aneinander angrenzen und dort den Brennkammerboden (8) ausbilden.

9. Heizkessel nach einem der Ansprüche 1 bis 8, **dadurch gekennzeichnet, dass** die Brennkammer (5) eine Brennkammerrückwand (26) mit mindestens einem Rückwandstein (27), insbesondere Schamottestein, aufweist, der an die Seitenwandsteine (9.1, 10.1) angrenzt und dort die Brennkammer (5) abschließt, und dass die Brennkammer (5) einen Saugzuganschluss (29) an der, der Brennkammerrückwand (26) gegenüberliegenden Brennkammervorderseite (28) aufweist.

10. Heizkessel nach einem der Ansprüche 9, **dadurch gekennzeichnet, dass** der Saugzuganschluss (29) abschnittsweise von den gegenüberliegenden Brennkammerseitenwänden (9, 10) begrenzt wird.

11. Heizkessel nach Anspruch 10, **dadurch gekennzeichnet, dass** der Saugzuganschluss (29) dreieckförmig verlaufend ausgebildet ist.

12. Heizkessel nach einem der Ansprüche 1 bis 11, **dadurch gekennzeichnet, dass** der Heizkessel (1) einen mit einer Brennkammertür (33) verschließbaren Zugang (34) zur Brennkammer (4) aufweist, der zum Austauschen der Seitenwandsteine (9.1, 10.1) ausgebildet ist.

## Claims

1. Boiler with a boiler housing (2), having a combustion chamber (5) which is provided in the boiler housing (2) and comprises a combustion chamber cover (6) with a flue gas inlet (7), a combustion chamber base (8) opposite the flue gas inlet (7) and two combustion chamber side walls (9, 10) which adjoin the combustion chamber cover (6), are disposed opposite one another and are arranged to extend towards one another in a V-shape in the direction of the combustion chamber base (8) and each have at least one side wall block (9.1, 10.1), more particularly fireclay block, and having at least one support (11) which is fastened to the boiler housing (2) and has a first (12) and second bearing (13), which each form at least one bearing surface (12.1, 13.1), on which bearing surfaces (12.1, 13.1) the side wall blocks (9.1, 10.1) of the combustion chamber side walls (9, 10) rest, **characterized in that** the support (11) has a third bearing (14) on which the combustion chamber cover (6) rests, and **in that** the bearing surfaces (12.1, 13.1) of the first and second bearing (12, 13), on which the side wall blocks (9.1, 10.1) lie loosely, extend obliquely.

2. Boiler according to claim 1, **characterized in that** the support (11) has a fourth (15) and fifth bearing (16) with inclined bearing surfaces (15.1, 16.1), wherein the side wall blocks (9.1, 10.1) of the oppositely disposed combustion chamber side walls (9, 10) rest with their lower block ends (19, 20) loosely on the inclined bearing surface (12.1, 13.1) of the first or second bearing (12, 13) and with their upper block ends (17, 18) rest loosely on the inclined bearing surface (15.1, 16.1) of the fourth or fifth bearing (15, 16).

3. Boiler according to claim 1 or 2, **characterized in that** the side wall blocks (9.1, 10.1) are seated on the boiler housing (2).

4. Boiler according to claim 1, 2 or 3, **characterized in that** the support (11) comprises at least one first profile rail (30.1) with at least one oblique profile leg (21, 22) which forms the oblique bearing surface (12.1, 13.1) of the first or second support (12, 13).

5. Boiler according to claim 4, **characterized in that** the first profile rail (30.1) has two profile legs (21, 22) which extend towards one another in a V-shape and which form the bearing surfaces (12.1, 13.1) of the first or second bearing (12, 13).

6. Boiler according to claim 4 or 5, **characterized in that** the first profile rail (30.1) has a horizontal web (23) on which the side wall blocks (9.1, 10.1) of the mutually opposite combustion chamber side walls (9, 10) rest.

7. Boiler according to one of claims 2 to 6, **characterized in that** the support (11) has a second and a third profile rail (30.2, 30.3) which each form an inclined bearing surface (15.1, 16.1) of the fourth or fifth bearing (15, 16) and a bearing surface (14.1) of the third bearing (14).

8. Boiler according to one of claims 1 to 7, **characterized in that** the side wall blocks (9.1, 10.1) of the mutually opposite combustion chamber side walls (9, 10) adjoin one another at the apex (24) of their V-shaped course and form the combustion chamber base (8) there.

9. Boiler according to one of claims 1 to 8, **characterized in that** the combustion chamber (5) has a combustion chamber rear wall (26) with at least one rear wall block (27), more particularly fireclay block, which adjoins the side wall blocks (9.1, 10.1) and closes the combustion chamber (5) there, and **in that** the combustion chamber (5) has an induced draft connection (29) on the combustion chamber front side (28) opposite the combustion chamber rear wall (26).

10. Boiler according to one of the claims 9, **characterized in that** the induced draft connection (29) is bounded in sections by the opposite combustion chamber side walls (9, 10).

11. Boiler according to claim 10, **characterized in that** the induced draft connection (29) is formed to extend in a triangular manner.

12. Boiler according to one of claims 1 to 11, **characterized in that** the heating boiler (1) has an access (34) to the combustion chamber (4) which can be closed by a combustion chamber door (33) and which is designed for exchanging the side wall blocks (9.1, 10.1).

## Revendications

1. Chaudière de chauffage avec un corps de chaudière (2), avec une chambre de combustion (5) prévue dans le corps de chaudière (2), qui comporte un couvercle de chambre de combustion (6) avec une entrée de gaz brûlés (7), un fond de chambre de combustion (8) qui fait face à l'entrée de gaz brûlés (7) et deux parois latérales de chambre de combustion (9, 10) qui se raccordent au couvercle de chambre de combustion (6) et se font face l'une à l'autre, qui se rapprochent en forme de V en direction du fond de chambre de combustion (8) et qui présentent chacune au moins une brique de paroi latérale (9.1, 10.1), en particulier une brique réfractaire, et avec au moins un support (11) fixé au corps de chaudière (2) qui présente un premier appui (12) et un deuxième (13) formant chacun au moins une surface d'appui (12.1, 13.1), les briques de paroi latérale (9.1, 10.1) des parois latérales de chambre de combustion (9, 10) reposant sur les surfaces d'appui (12.1, 13.1), **caractérisée en ce que** le support (11) présente un troisième appui (14) sur lequel repose le couvercle de chambre de combustion (6) et **en ce que** les surfaces d'appui (12.1, 13.1) du premier appui et du deuxième (12, 13), sur lesquels les briques de paroi latérale (9.1, 10.1) reposent sans fixation, sont orientés à l'oblique.

2. Chaudière de chauffage selon la revendication 1, **caractérisée en ce que** le support (11) présente un quatrième appui (15) et un cinquième (16) avec des surfaces d'appui (15.1, 16.1) obliques, les briques de paroi latérale (9.1, 10.1) des parois latérales de chambre de combustion (9, 10) qui se font face reposant sans fixation par leurs extrémités inférieures (19, 20) sur les surfaces d'appui obliques (12.1, 13.1) du premier appui ou du deuxième (12, 13) et par leurs extrémités supérieures (17, 18) sur les surfaces d'appui obliques (15.1, 16.1) du quatrième appui ou du cinquième (15, 16).

3. Chaudière de chauffage selon la revendication 1 ou 2, **caractérisée en ce que** les briques de paroi latérale (9.1, 10.1) sont posées sur le corps de chaudière (2).

4. Chaudière de chauffage selon la revendication 1, 2 ou 3, **caractérisée en ce que** le support (11) présente au moins un rail profilé (30.1) avec au moins un bras de profilé oblique (21, 22), qui forme la surface d'appui oblique (12.1, 13.1) du premier appui ou du deuxième (12, 13).

5. Chaudière de chauffage selon la revendication 4, **caractérisée en ce que** le premier rail profilé (30.1) présente deux bras de profilé (21, 22) qui se rapprochent en forme de V et qui forment les surfaces d'appui (12.1, 13.1) du premier appui ou du deuxième (12, 13).

6. Chaudière de chauffage selon la revendication 4 ou 5, **caractérisée en ce que** le premier rail profilé (30.1) présente une âme horizontale (23) sur laquelle sont posées les briques de paroi latérale (9.1, 10.1) des parois latérales de chambre de combustion (9, 10) qui se font face.

7. Chaudière de chauffage selon l'une des revendications 2 à 6, **caractérisée en ce que** le support (11) présente un deuxième rail profilé et un troisième (30.2, 30.3) qui forment chacun une surface d'appui oblique (15.1, 16.1) du quatrième appui ou du cinquième (15, 16) et chacun une surface d'appui (14.1) du troisième appui (14).

8. Chaudière de chauffage selon l'une des revendications 1 à 7, **caractérisée en ce que** les briques de paroi latérale (9.1, 10.1) des parois latérales de chambre de combustion (9, 10) qui se font face sont contiguës l'une de l'autre au sommet (24) de leur forme en V et forment le fond de chambre de combustion (8) à cet endroit.

9. Chaudière de chauffage selon l'une des revendications 1 à 8, **caractérisée en ce que** la chambre de combustion (5) présente une paroi arrière de chambre de combustion (26) avec au moins une brique de paroi arrière (27), en particulier une brique réfractaire, qui est contiguë des briques de paroi latérale (9.1, 10.1) et ferme la chambre de combustion (5) à cet endroit, et **en ce que** la chambre de combustion (5) présente un raccord de tirage par aspiration (29) sur la face avant de chambre de combustion (28) qui fait face à la paroi arrière de chambre de combustion (26).

10. Chaudière de chauffage selon l'une des revendications 9, **caractérisée en ce que** le raccord de tirage par aspiration (29) est délimité par sections par les parois latérales de chambre de combustion (9, 10) qui se font face.

11. Chaudière de chauffage selon la revendication 10, **caractérisée en ce que** le raccord de tirage par aspiration (29) est conformé en triangle.

12. Chaudière de chauffage selon l'une des revendications 1 à 11, **caractérisée en ce que** la chaudière de chauffage (1) présente un accès (34) à la chambre de combustion (4) pouvant être fermé par une porte de chambre de combustion (33), qui est conçue pour l'échange des briques de paroi latérale (9.1, 10.1).
